# EUROPÄISCHE PATENTSCHRIFT

(11) **EP 1 466 135 B1**
(45) Veröffentlichungstag und Bekanntmachung des Hinweises auf die Patenterteilung: **19.10.2005**
(21) Anmeldenummer: 03700003.1
(22) Anmeldetag: 07.01.2003
(51) Int. Cl.: F28F 19/00

(54) **SCHABWÄRMETAUSCHER**
SCRAPED SURFACE HEAT EXCHANGER
ECHANGEUR DE CHALEUR A RACLOIR

(30) Priorität: 14.01.2002 CH 46022002
(43) Veröffentlichungstag der Anmeldung: 13.10.2004
(73) Patentinhaber: Stiftungs- Berater AG, 4052 Basel (CH)
(72) Erfinder: BÜRGEL, Felix, CH-4052 Basel (CH)
(74) Vertreter: Heinen, Detlef
(86) Internationale Anmeldenummer: PCT/CH2003/000003
(87) Internationale Veröffentlichungsnummer: WO 2003/058147

(56) Entgegenhaltungen:
- CH-A- 206 815
- DE-A- 2 549 600
- US-A- 1 028 818
- US-A- 5 165 469

## Beschreibung

Die Erfindung betrifft einen Schabwärmetauscher gemäss dem Oberbegriff des unabhängigen Patentanspruchs.

Schabwärmetauscher sind beispielsweise aus der WO-A-98/54530 und aus der DE-A-25 49 600 bekannt. Der Schabwärmetauscher aus der DE-A- 25 49 600 weist ein Gehäuse mit Mantelräumen auf, durch die ein Wärmetauschmedium strömt. Zwischen den Wärmetauschflächen der Mantelräume ist ein Produktraum definiert, durch welchen ein zu temperierendes (zu kühlendes oder zu erwärmendes) fliessfähiges Gut strömt. Ein Abstreifer ragt in diesen Produktraum hinein und wird von einem motorischen Antrieb rotatorisch angetrieben. Dabei streift er eventuell an den Wärmetauschflächen sich anlagerndes Gut (z.B. Gut, welches durch Kühlung fest geworden ist und sich an den Wärmetauschflächen anlagert) von den Wärmetauschflächen ab. Dies ist für die Effizienz des Wärmetauschers von Bedeutung, weil an den Wänden angelagertes Gut den an den Wärmetauschflächen stattfindenden Wärmeübergang zwischen dem zu temperierenden Gut und den Wärmetauschflächen verschlechtert. Der motorische Antrieb des Abstreifers ist ausserhalb des Gehäuses angeordnet, was einen vergleichsweise grossen Platzbedarf für den Wärmetauscher voraussetzt.

Hier setzt die vorliegende Erfindung an, deren Aufgabe es ist, einen effizienten, platzsparenden und konstruktiv einfachen sowie hygienischen Schabwärmetauscher vorzuschlagen. Diese Aufgabe wird mit Hilfe des erfindungsgemässen Schabwärmetauschers, wie er durch die Merkmale des unabhängigen Patentanspruchs charakterisiert ist, gelöst. Weitere vorteilhafte Ausgestaltungen des erfindungsgemässen Schabwärmetauschers ergeben sich aus den Merkmalen der abhängigen Patentansprüche.

Bei dem erfindungsgemässen Schabwärmetauscher ist das Gehäuse mit seinen Mantelräumen glockenförmig ausgebildet. Der motorische Antrieb ist zumindest teilweise im Innenraum des glockenförmigen Gehäuses aufgenommen angeordnet. Diese besonders platzsparende Anordnung ist aufgrund der Glockenform des Gehäuses möglich. Die Glockenform ist konstruktiv einfach, und der so ausgebildete Schabwärmetauscher zeichnet sich des weiteren durch Effizienz aus.

Bei einer Ausgestaltung des erfindungsgemässen Schabwärmetauschers umfasst das Gehäuse ein separates inneres Gehäuseteil und ein über dieses innere Gehäuseteil überstülpbares separates äusseres Gehäuseteil, die zwischen sich den Produktraum einschliessen. Das so ausgestaltete Gehäuse kann einfach zerlegt und gut gereinigt werden, und der Erfolg des Reinigungsvorgangs kann (bei zerlegtem Gehäuse) auch einer einfachen Sichtprüfung unterzogen werden.

Bei einer weiteren Ausgestaltung des erfindungsgemässen Schabwärmetauschers sind die Abmessungen des Produktraums und die Abmessungen des Abstreifers in dem im wesentlichen axialen Teil des glockenförmigen Gehäuses so bemessen, dass der Produktraum einen Ringspalt bildet, in welchen der Abstreifer hineinragt. Der als schmaler Ringspalt ausgebildete Produktraum, in welchem im Betrieb der Abstreifer rotiert, hat zur Folge, dass sich, aufgrund der geometrischen Abmessungen des Ringspalts, im axialen Teil des glockenförmigen Gehäuses keine dickeren Schichten im Ringspalt bilden können, sodass in dem zu temperierenden Gut im axialen Teil des Gehäuses stets ein hoher Temperaturgradient auftritt. Infolge dieses hohen Temperaturgradienten wird eine besonders effiziente Temperierung des Guts erreicht.

Bei einer weiteren Ausgestaltung des erfindungsgemässen Schabwärmetauschers ist im unteren Endbereich der Mantelräume ein Einlass für das Wärmetauschmedium und im oberen Endbereich der Mantelräume ein Auslass für das Wärmetauschmedium vorgesehen. Das Wärmetauschmedium wird durch die Mantelräume gepumpt. Diese Ausgestaltung ist insofern vorteilhaft, als durch das Pumpen des Wärmetauschmediums durch die Mantelräume von unten nach oben stets eine vollständige Befüllung der Mantelräume mit dem Wärmetauschmedium gewährleistet ist, was einem guten Wärmeübergang bzw. Wärmedurchgang zuträglich ist.

Bei einer weiteren Ausgestaltung des erfindungsgemässen Schabwärmetauschers umfasst der Abstreifer eine Nabe, von der aus mehrere Arme entspringen, die mit Schabelementen versehen sind. Die Nabe des Abstreifers ist auf einer mit dem motorischen Antrieb verbundenen Antriebswelle befestigt und ragt in einen am oberen Ende des glockenförmigen Gehäuses vorgesehenen Auslassstutzen hinein. In diesen Anschlussstutzen hinein mündet auch der Produktraum ein. Diese Ausgestaltung des Schabwärmetauschers ist von der konstruktiven Seite her besonders vorteilhaft.

Bei dieser Ausgestaltung des erfindungsgemässen Schabwärmetauschers kann im unteren Endbereich des Produktraums ein Einlass für das zu temperierende Gut und am Auslassstutzen des glockenförmigen Gehäuses ein Auslass für das temperierte Gut vorgesehen sein. Die Schabelemente des Abstreifers sind dabei so ausgebildet und angeordnet, dass im Betrieb das Gut vom Einlass spiralförmig durch den Produktraum hin zum Auslass strömt. Dies bewirkt eine besonders effiziente Kühlung bzw. Erwärmung des Guts.

Bei einer weiteren Ausgestaltung des erfindungsgemässen Schabwärmetauschers umfasst der motorische Antrieb ein Planetengetriebe mit einer Hohlwelle, welche die Antriebswelle, auf der die Nabe befestigt ist, aufnimmt, sodass das Planetengetriebe die motorische Antriebskraft auf die Antriebswelle umsetzt. Bei dieser Ausgestaltung ist die Antriebswelle einfach montierbar und über das Planetengetriebe kann gewünschtenfalls eine Übersetzung/Untersetzung erfolgen.

Bei einer weiteren Ausgestaltung des erfindungsgemässen Schabwärmetauschers weist die Antriebswelle in demjenigen Bereich, in welchem die Nabe befestigt ist, eine Polygon-Aussenkontur auf, und die Nabe eine entsprechende Innenkontur. Dadurch ist die Nabe nach ihrer Befestigung auf der Antriebswelle gegenüber der Antriebswelle positionsfest.

Bei einer weiteren Ausgestaltung des erfindungsgemässen Schabwärmetauschers ist das Gehäuse lösbar mit einem separaten Gestell verbunden, welches höhenverstellbare Füsse aufweist. Diese Ausgestaltung hat den Vorteil, dass das Gehäuse separat vom Gestell abnehmbar (und dadurch z.B. auch leichter zerlegbar und reinigbar ist, siehe auch Ausgestaltung mit innerem und äusserem Gehäuseteil weiter oben), andererseits kann durch die höhenverstellbaren Füsse am Gestell eine gute Justage des Schabwärmetauschers insgesamt erfolgen, unabhängig davon, wie eben z.B. die Fläche ist, auf der das Gestell steht.

Schliesslich umfasst eine weitere Ausgestaltung des erfindungsgemässen Schabwärmetauschers einen Frequenzumformer zur Steuerung der Drehzahl des motorischen Antriebs. Diese Ausgestaltung erlaubt eine besonders einfache und zuverlässige Steuerung der Drehzahl des motorischen Antriebs.

Weitere vorteilhafte Ausgestaltungen ergeben sich aus der nachfolgenden Erläuterung eines Ausführungsbeispiels des erfindungsgemässen Schabwärmetauschers mit Hilfe der Zeichnung. Es zeigen in schematischer Darstellung:
- Fig. 1: eine perspektivische Explosionsdarstellung eines Ausführungsbeispiels eines erfindungsgemässen Schabwärmetauschers mit glockenförmigem Gehäuse und separatem Gestell
und
- Fig. 2: das Ausführungsbeispiel aus Fig. 1 im Zusammenbau, teilweise in Schnittdarstellung.

Das in Fig. 1 und Fig. 2 gezeigte Ausführungsbeispiel eines erfindungsgemässen Schabwärmetauschers 1 umfasst ein glockenförmiges Gehäuse 2 mit zwei separaten Gehäuseteilen, einem inneren Gehäuseteil 20 und einem über das innere Gehäuseteil überstülpbaren äusseren Gehäuseteil 21. In dem inneren Gehäuseteil 20 und in dem äusseren Gehäuseteil ist jeweils ein Mantelraum 200 bzw. 210 vorgesehen. Im unteren Endbereich der Mantelräume 200 bzw. 210 ist jeweils ein Einlass und im oberen Endbereich der Mantelräume jeweils ein Auslass für ein Wärmetauschmedium vorgesehen (nur der Einlass 211 und der Auslass 212 des äusseren Gehäuseteils 21 sind zu erkennen), welches im Betrieb durch die Mantelräume gepumpt wird, beispielsweise eine Kühlflüssigkeit (oder im Falle einer gewünschten Erwärmung eine Heizflüssigkeit). Der innere Mantelraum 200 ist von einer Wärmetauschfläche 200a und der äussere Mantelraum von einer Wärmetauschfläche 210a begrenzt. Die Wärmetauschflächen 200a des inneren Gehäuseteils 20 bzw. 210a des äusseren Gehäuseteils 21 definieren zwischen sich einen Produktraum 3, in welchen hinein ein Abstreifer 4 ragt. Die beiden Gehäuseteile 20 und 21 werden durch einen mit Schnellspannern 23 versehenen Spannring 22 zusammengehalten.

Der Produktraum 3 weist - ähnlich wie das Gehäuse 2 - eine glockenförmige Gestalt auf und bildet im axialen Teil 24 des glockenförmigen Gehäuses 2 einen Ringspalt, wobei sich an den axialen Teil 24 ein etwa horizontal verlaufender Teil 25 des glockenförmigen Gehäuses 2 anschliesst. Ein Einlass 30 für das zu temperierende Gut ist im unteren Endbereich des Produktraums 3 vorgesehen, während am oberen Ende des glockenförmigen Gehäuses ein Auslassstutzen 31 für das temperierte Gut vorgesehen ist.

Der Abstreifer 4 umfasst eine Nabe 40, von der aus mehrere Arme 41 - bei dem dargestellten Ausführungsbeispiel vier Arme - entspringen, die hier jeweils als Doppelstreben 410,411 ausgebildet sind. Die Doppelstreben 410,411 schliessen einen Spalt 412 zwischen sich ein, in welchen Schabelemente 42 eingesetzt sind. An dem der Nabe 40 abgewandten Ende sind die Arme 41 durch eine umlaufende Strebe 42 miteinander verbunden, was eine Versteifung bewirkt. Eine weitere Strebe 43 ist zu diesem Zweck im nabennahen Bereich der Arme 41 vorgesehen.

Die Schabelemente 42 weisen sowohl nach aussen hervorstehende Vorsprünge 420 als auch nach innen hervorstehende Vorsprünge 421 auf (die nach innen vorstehenden Vorsprünge 421 stellen nach aussen hin betrachtet Vertiefungen dar). Durch die Gestaltung dieser Vorsprünge 420 und Vertiefungen 421 kann bei in den Spalt 412 eingesetzten Schabelementen 42 im Betrieb - also bei rotierendem Abstreifer 4 - eine spiralförmige Strömung des im unteren Endbereich durch den Einlass 30 zugeführten zu temperierenden Guts erzeugt werden, was eine effiziente Kühlung bzw. Erwärmung des Guts ermöglicht. Ausserdem streifen die nach aussen und innen vorstehenden Vorsprünge 420 bzw. 421 eventuell sich an den Wärmetauschflächen 200a bzw. 210a anlagerndes Gut von diesen Flächen ab, was einer Verringerung der Effizienz des Wärmeübergangs entgegenwirkt und damit die Effizienz des Wärmetauschers 1 steigert.

Die Nabe 40 des Abstreifers 4 ist auf einer Antriebswelle 5 angeordnet, die durch ein Dichtungselement 6 durchgeführt ist. Mittels eines Sicherungselements 7 ist die Nabe 40 auf der Antriebswelle 5 befestigt und ragt in den Auslassstutzen 31 des glockenförmigen Gehäuses 2 hinein. Die Antriebswelle 5 weist in demjenigen Bereich in welchem die Nabe 40 befestigt ist, eine Polygon-Aussenkontur auf, und die Nabe 40 weist eine entsprechende Innenkontur auf. Somit kann die Nabe 40 in einfacher Weise auf die Antriebswelle 5 aufgesetzt werden, und kann sich sodann gegenüber der Antriebswelle 5 nicht mehr verdrehen.

An dem inneren Gehäuseteil 20 ist im zentralen Bereich nahe der Antriebswelle 5 eine Aufnahme 201 für eine Dichtungsanordnung 50 ausgebildet, sodass die Dichtungsanordnung 50 auf einfache Weise zentriert montiert werden kann, was den Montage- und auch den Demontagevorgang erleichtert und insbesondere keine Verschraubung der Dichtungsanordnung 50 erfordert.

Zum Antreiben der Antriebswelle 5 und damit zum rotatorischen Antreiben des Abstreifers 4 ist ein motorischer Antrieb 8 vorgesehen, der einen Motor 80 sowie bei dem hier gezeigten Ausführungsbeispiel ein Planetengetriebe 81 aufweist. Das Planetengetriebe 81 kann dabei eine Hohlwelle umfassen, welche die Antriebswelle 5 aufnimmt, sodass das Planetengetriebe 81 die motorische Antriebskraft auf die Antriebswelle 5 umsetzt. Die Antriebswelle 5 lässt sich so in einfacher Weise montieren bzw. demontieren. Die Drehzahl des Motors 80 kann beispielsweise durch einen Frequenzumformer (nicht dargestellt) besonders einfach angesteuert werden.

Wie man erkennen kann, ist der motorische Antrieb 8 in einem separaten Gestell 9 aufgehängt, mit welchem das Gehäuse 2 fest, jedoch lösbar verbunden ist, sodass es beispielsweise zum Zerlegen einfach von dem Gestell abgenommen werden kann. Das Gehäuse 2 ist zu diesem Zweck an einem Gehäuseteil, z.B. an dem inneren Gehäuseteil 20, mit Ösen 202 versehen, welche mit dem Gestell 9 verschraubt werden können. Auf diese Weise kann auch das von dem angetriebenen Abstreifer 4 über das zu temperierende Gut auf das Gehäuse 2 übertragene Drehmoment von dem Gestell 9 aufgenommen werden. Das Gestell 9 ist hier als Dreibein ausgebildet, mit höhenverstellbaren Füssen 90 zum Ausgleichen von Unebenheiten der Fläche, auf der der Wärmetauscher 1 aufgestellt werden soll. Zum Reinigen und/oder zur Sichtprüfung des Erfolgs einer durchgeführten Reinigung kann das Gehäuse 2 zerlegt werden, indem das über das innere Gehäuseteil 21 übergestülpte äussere Gehäuseteil 20 abgezogen wird.

Im Zusammenbau (siehe Fig. 2)ist der motorische Antrieb 8 zumindest teilweise, bei dem gezeigten Ausführungsbeispiel sogar fast vollständig, in dem Innenraum des glockenförmigen Gehäuses 2 aufgenommen, was eine besonders kompakte und platzsparende Bauweise des erfindungsgemässen Schabwärmetauschers 1 zur Folge hat und aufgrund des glockenförmigen Gehäuses 2 möglich ist.

Im Betrieb wird zu temperierendes Gut durch den Einlass 30 in den unteren Endbereich der Produktraums 3 gepumpt. Der im Produktraum 3 zwischen den Wärmetauschflächen 200a und 210a rotierende Abstreifer 4 bewirkt in dem schmalen Ringspalt eine spiralförmige Strömung des zu temperierenden Guts, welches so auf effiziente Weise temperiert wird. Durch ein Abstoppen des rotierenden Abstreifers 4 oder durch eine schnelles Abbremsen (schnelle Änderung der Rotationsgeschwindigkeit) kann gewünschtenfalls eine Durchmischung des Guts erreicht werden.

## Patentansprüche

1. Schabwärmetauscher (1) mit einem Gehäuse (2), welches Mantelräume (200,210) aufweist, die von einem Wärmetauschmedium durchströmbar sind und von Wärmetauschflächen (200a,210a) begrenzt sind, welche einen Produktraum (3) für ein fliessfähiges zu temperierendes Gut definieren, ferner mit einem in den Produktraum (3) hineinragenden Abstreifer (4) zum Abstreifen von eventuell an den Wärmetauschflächen (200a,210a) sich anlagerndem Gut, sowie mit einem motorischen Antrieb (8) zum rotatorischen Antreiben des Abstreifers (4), **dadurch gekennzeichnet, dass** das Gehäuse (2) mit seinen Mantelräumen (200,210) glockenförmig ausgebildet ist und der motorische Antrieb (8) zumindest teilweise im Innenraum des glockenförmigen Gehäuses (2) aufgenommen angeordnet ist.

2. Schabwärmetauscher nach Anspruch 1, bei welchem das Gehäuse (2) ein separates inneres Gehäuseteil (20) und ein über dieses innere Gehäuseteil (20) überstülpbares separates äusseres Gehäuseteil (21) umfasst, die zwischen sich den Produktraum (3) einschliessen.

3. Schabwärmetauscher nach Anspruch 1 oder 2, bei welchem die Abmessungen des Produktraums (3) und die Abmessungen des Abstreifers (4) in dem im wesentlichen axialen Teil (24) des glockenförmigen Gehäuses (2) so bemessen sind, dass der Produktraum (3) einen Ringspalt bildet, in welchen der Abstreifer (4) hineinragt.

4. Schabwärmetauscher nach einem der vorangehenden Ansprüche, bei welchem im unteren Endbereich der Mantelräume (200,210) ein Einlass (211) für das Wärmetauschmedium und im oberen Endbereich der Mantelräume (200,210) ein Auslass (212) für das Wärmetauschmedium vorgesehen ist.

5. Schabwärmetauscher nach einem der vorangehenden Ansprüche, bei welchem der Abstreifer (4) eine Nabe (40) umfasst, von der aus mehrere Arme (41) entspringen, die mit Schabelementen (42) versehen sind, wobei die Nabe (40) des Abstreifers (4) auf einer mit dem motorischen Antrieb (8) verbundenen Antriebswelle (5) befestigt ist und in einen am oberen Ende des glockenförmigen Gehäuses (2) vorgesehenen Auslassstutzen (31) hineinragt, in welchen hinein auch der Produktraum (3) einmündet.

6. Schabwärmetauscher nach Anspruch 5, bei welchem im unteren Endbereich des Produktraums (3) ein Einlass (30) für das zu temperierende Gut und am Auslassstutzen (31) des glockenförmigen Gehäuses (2) ein Auslass für das temperierte Gut vorgesehen ist, und bei welchem die Schabelemente (42) des Abstreifers so ausgebildet und angeordnet sind, dass im Betrieb das Gut vom Einlass (30) spiralförmig durch den Produktraum (3) hin zum Auslass strömt.

7. Schabwärmetauscher nach Anspruch 5 oder 6, bei welchem der motorische Antrieb (8) ein Planetengetriebe (81) mit einer Hohlwelle umfasst, welche die Antriebswelle (5), auf der die Nabe (40) befestigt ist, aufnimmt, sodass das Planetengetriebe (81) die motorische Antriebskraft auf die Antriebswelle (5) umsetzt.

8. Schabwärmetauscher nach einem der Ansprüche 5 bis 7, bei welchem die Antriebswelle (5) in demjenigen Bereich, in welchem die Nabe (40) befestigt ist, eine Polygon-Aussenkontur aufweist, und die Nabe (40) eine entsprechende Innenkontur.

9. Schabwärmetauscher nach einem der vorangehenden Ansprüche, bei welchem das Gehäuse (2) lösbar mit einem separaten Gestell (9) verbunden ist, welches höhenverstellbare Füsse (90) aufweist.

10. Schabwärmetauscher nach einem der vorangehenden Ansprüche, mit einem Frequenzumformer zur Steuerung der Drehzahl des motorischen Antriebs (8).

## Claims

1. Scraped surface heat exchanger (1) comprising a housing (2) with sleeve chambers (200,210), through which a heat exchange medium may flow and which are bounded by heat exchange surfaces (200a,210a) defining a product chamber (3) for a flowable material to be tempered, further comprising a scraper (4) extending into the product chamber (3) for scraping material which may deposit on the heat exchange surfaces (200a,210a), and further comprising a motor drive (8) for rotatingly driving the scraper (4), **characterised in that** the housing (2) with its sleeve chambers (200,210) is bell-shaped and **in that** the motor drive (8) is at least partly arranged within the inner space of the bell-shaped housing (2).

2. Scraped surface heat exchanger according to claim 1, wherein the housing (2) comprises a separate inner housing part (20) and a separate outer housing part (21) to be slipped over the inner housing part (20), enclosing between them the product chamber (3).

3. Scraped surface heat exchanger according to claim 1 or 2, wherein the dimensions of the product chamber (3) and the dimensions of the scraper (4) in the substantially axial part (24) of the bell-shaped housing (2) are chosen such that the product chamber (3) forms an annular gap, with the scraper extending into the gap (4).

4. Scraped surface heat exchanger according to any one of the preceding claims, wherein in the lower end region of the sleeve chambers (200,210) an inlet (211) and in the upper end region of the sleeve chambers (200,210) an outlet (212) for the heat exchange medium are provided.

5. Scraped surface heat exchanger according to any one of the preceding claims, wherein the scraper (4) comprises a hub (40) with a plurality of arms (41) extending therefrom, the arms being provided with sraping elements (42), and wherein the hub (40) of the scraper (4) is mounted to a drive shaft (5) which is connected to the motor drive (8) and which extends into an outlet neck (31) provided at the upper end of the bell-shaped housing (2), with the the product chamber (3) also leading into the outlet neck.

6. Scraped surface heat exchanger according to claim 5, wherein an inlet (30) is provided in the lower end region of the product chamber (3) for the material to be tempered and an outlet is provided at the outlet neck (31) of the bell-shaped housing (2) for the tempered material, and wherein the scraping elements (42) are designed and arranged such that during operation the material flows through the product chamber (3) in the manner of a spiral.

7. Scraped surface heat exchanger according to claim 5 or 6, wherein the motor drive (8) comprises a sun-and-planet gear (81) having a hollow shaft which accommodates the drive shaft (5) mounted to the hub (40), so that the sun-and-planet gear (81) transmits the driving force of the motor to the drive shaft (5).

8. Scraped surface heat exchanger according to any one of claims 5 to 7, wherein the drive shaft (5) has a polygonal outer contour in the region where the hub (40) is mounted, and wherein the hub (40) has a corresponding inner contour.

9. Scraped surface heat exchanger according to any one of the preceding claims, wherein the housing (2) is releasably connected to a separate rack (9) having height-adjustable feet (90).

10. Scraped surface heat exchanger according to any one of the preceding claims, comprising a frequency converter for controlling the number of revolutions of the motor drive (8).

## Revendications

1. Échangeur de chaleur à raclage (1) comprenant un boîtier (2) qui présente des espaces carénés (200, 210), lesquels peuvent être parcourus par le courant d'un fluide échangeur de chaleur et sont délimités par des surfaces d'échange de chaleur (200a, 210a), lesquelles définissent un espace à produit (3) pour une matière coulante dont il faut équilibrer la température, comprenant en plus un racleur (4) qui fait saillie dans l'espace à produit (3) pour racler la matière qui se dépose éventuellement sur les surfaces d'échange de chaleur (200a, 210a), et comprenant également un mécanisme d'entraînement motorisé (8) pour l'entraînement rotatif du racleur (4), **caractérisé en ce que** le boîtier (2) avec ses espaces carénés (200, 210) est réalisé en forme de cloche et le mécanisme d'entraînement motorisé (8) est disposé en étant logé au moins partiellement dans l'espace intérieur du boîtier (2) en forme de cloche.

2. Échangeur de chaleur à raclage selon la revendication 1, dans lequel le boîtier (2) comprend une partie de boîtier intérieure séparée (20) et une partie de boîtier extérieure séparée (21) pouvant être mise au-dessus de cette partie de boîtier intérieure (20) et qui renferment entre elles l'espace à produit (3).

3. Échangeur de chaleur à raclage selon la revendication 1 ou 2, dans lequel les dimensions de l'espace à produit (3) et les dimensions du racleur (4) dans la partie essentiellement axiale (24) du boîtier (2) en forme de cloche sont choisies de telle sorte que l'espace à produit (3) forme une fente annulaire dans laquelle pénètre le racleur (4).

4. Échangeur de chaleur à raclage selon l'une des revendications précédentes, dans lequel une entrée (211) pour le fluide échangeur de chaleur est prévue dans la zone d'extrémité inférieure des espaces carénés (200, 210) et une sortie (212) pour le fluide échangeur de chaleur est prévue dans la zone d'extrémité supérieure des espaces carénés (200, 210).

5. Échangeur de chaleur à raclage selon l'une des revendications précédentes, dans lequel le racleur (4) comprend un moyeu (40) duquel sortent plusieurs bras (41) qui sont munis d'éléments de raclage (42), le moyeu (40) du racleur (4) étant fixé sur un arbre d'entraînement (5) relié au mécanisme d'entraînement motorisé (8) et pénètre dans un manchon de sortie (31), dans lequel débouche également l'espace à produit (3), prévu sur l'extrémité supérieure du boîtier (2) en forme de cloche.

6. Échangeur de chaleur à raclage selon la revendication 5, dans lequel une entrée (30) pour la matière dont il faut équilibrer la température est prévue dans la zone d'extrémité inférieure de l'espace à produit (3) et une sortie pour la matière dont la température a été équilibrée est prévue sur le manchon de sortie (31) du boîtier (2) en forme de cloche, et dans lequel les éléments de raclage (42) du racleur sont configurés et disposés de telle sorte que pendant le fonctionnement, la matière s'écoule en forme de spirale entre l'entrée (30) et la sortie en passant par l'espace à produit (3).

7. Échangeur de chaleur à raclage selon la revendication 5 ou 6, dans lequel le mécanisme d'entraînement motorisé (8) comprend un engrenage planétaire (81) avec un arbre creux, lequel reçoit l'arbre d'entraînement (5) sur lequel est fixé le moyeu (40) de sorte que l'engrenage planétaire (81) transfère la force d'entraînement du moteur à l'arbre d'entraînement (5).

8. Échangeur de chaleur à raclage selon l'une des revendications 5 à 7, dans lequel l'arbre d'entraînement (5) présente un contour extérieur polygonal dans la zone où est fixé le moyeu (40) et le moyeu (40) présente un contour intérieur correspondant.

9. Échangeur de chaleur à raclage selon l'une des revendications précédentes, dans lequel le boîtier (2) est relié de manière amovible avec un bâti séparé (9) qui présente des pieds (90) réglables en hauteur.

10. Échangeur de chaleur à raclage selon l'une des revendications précédentes, comprenant un convertisseur de fréquence pour commander la vitesse de rotation du mécanisme d'entraînement motorisé (8).
